# EUROPÄISCHE PATENTSCHRIFT

(11) **EP 0 178 428 B1**
(45) Veröffentlichungstag und Bekanntmachung des Hinweises auf die Patenterteilung: **26.04.1989**
(21) Anmeldenummer: 85110504.9
(22) Anmeldetag: 21.08.1985
(51) Int. Cl.: F02M 57/02, F02M 59/36

(54) **Elektrisch gesteuerte Pumpedüse für die Kraftstoffeinspritzung bei Dieselbrennkraftmaschinen**
Electrically controlled monobloc injection pump and nozzle for the fuel injection of diesel engines
Pompe d'injection combinée avec l'injecteur commandée par électricité pour l'injection de carburant dans moteurs Diesel

(30) Priorität: 14.09.1984 DE 3433710
(43) Veröffentlichungstag der Anmeldung: 23.04.1986
(73) Patentinhaber: ROBERT BOSCH GMBH, 70442 Stuttgart (DE)
(72) Erfinder: Leblanc, Jean, F-69003 Lyon (FR); Pigeroulet, Jean, F-69100 Villeurbanne (FR); Rossignol, François, F-69440 Mornant (FR)

(56) Entgegenhaltungen:
- CH-B- 497 645
- GB-A- 2 133 479
- US-A- 4 392 612

## Beschreibung

### Stand der Technik

Die Erfindung betrifft eine elektrisch gesteuerte Pumpedüse gemäß dem gattungsbildenden Oberbegriff des Hauptanspruchs. Bei einer solchen, aus der US-PS 4 392 612 bekannten Pumpedüse für Dieselmotoren, die direkt in den Zylinderkopf der zugehörigen Brennkraftmaschine eingebaut vird und in einem gemeinsamen Gehäuse sowohl die mechanisch angetriebene Kolbeneinspritzpumpe als auch die zugehörige Einspritzdüse umfaßt, wird die beim Förderhub des Pumpenkolbens aus dem Pumpenarbeitsraum zur Einspritzdüse verdrangte Kraftstoffeinspritzmenge durch die Einschaltdauer eines stromlos offenen, elektromagnetisch betatigten Überströmventils bestimmt, das in einen den Pumpenarbeitsraum mit einem Niederdruckraum verbindenden Überströmkanal eingesetzt ist. Dabei steht dann der erste, dauernd mit dem Pumpenarbeitsraum verbundene Abschnitt des Überströmkanals unter dem vollen Einspritzdruck, wenn das Überströmventil zur Steuerung der Kraftstoffeinspritzung die Verbindung zwischen den beiden Abschnitten des Überströmkanals und damit den Abschluß des Kraftstoffes zum Niederdruckraum sperrt. Wegen der sehr beengten Einbauverhältnisse am Zylinderkopf der Brennkraftmaschine ist das Überströmventil an einem am Pumpengehäuse in Höhe der Zylinderbohrung seitlich vorkragenden Gehäuseteil befestigt, und der erste, unter Einspritzdruck setzbare Abschnitt des Überströmkanals läßt sich bei einer solchen Anordnung nicht direkt vom Pumpenarbeitsraum zum Überströmventil durchführen, sondern hat einen geknickten Verlauf. Dieser erste Abschnitt des Überströmkanals besteht deshalb aus einer seitlich zur Zylinderbohrung versetzt angeordneten Stichbohrung und einem diese Stichbohrung mit einem vom Überströmventil beherrschten Steuerkanal verbindenden Querkanal. Bei der aus der eingangs genannten Patentschrift bekannten Pumpedüse ist dieser Querkanal von außen, von einer Zulaufbohrung her durch das seitlich vorkragende Gehäuseteil hindurch in die Stichbohrung mündend ausgeführt worden. Dabei durchquert der Querkanal den bei dieser Pumpedüse einen Steuerdruckraum des Überströmventils bildenden Steuerkanal und muß nach außen, zum Zulauf hin, von einem Dichtstopfen verschlossen werden. Solche Dichtstopfen bilden wegen der sehr hohen, um 1 000 bar liegenden Einspritzdrücke eine ständige Leckgefahr bzw. sie werden durch die hohen Drücke zerstört oder aus der Bohrung heraus ausgetrieben. Ziel der Erfindung ist es nun, bei Pumpedüsen der eingangs genannten Bauart, bei denen eine direkte Verbindung zwischen dem Pumpenarbeitsraum und dem Überströmventil aus baulichen Gründen nicht möglich ist, den unter Einspritzdruck setzbaren ersten Abschnitt des Überströmkanals so auszubilden, daß auch ohne Dichtstopfen eine einfach herzustellende und nach außen abgedichtete Verbindung zwischen dem Pumpenarbeitsraum und dem Überströmventil gewährleistet ist.

### Vorteile der Erfindung

Bei der erfindungsgemäßen Pumpedüse mit den kennzeichnenden Merkmalen des Hauptanspruchs bildet der mit einem im Bereich von wenigen tausendstel Millimeter liegenden Spiel in die Zylinderbohrung eingepaßte Pumpenkolben mit seiner Mantelflache die erforderliche Abdichtung für den die vom Pumpenarbeitsraum ausgehende Stichbohrung mit dem vom Überströmventil beherrschten Steuerkanal verbindenden Querkanal. Für den mittels des Pumpenkolbens abgetrennten Abschnitt des Querkanals sind also keine besonderen Dichtmittel erforderlich, und der Querkanal kann als einfache, die Zylinderbohrung durchquerende Querbohrung ausgeführt werden.

Durch die in den Unteransprüchen aufgeführten Maßnahmen und Merkmale sind vorteilhafte Ausgestaltungen und Weiterbildungen der im Hauptanspruch angegebenen Pumpedüse erzielbar. So kann bei einer erfindungsgemaßen Pumpedüse, die gemäß Anspruch 2, wie aus der eingangs genannten Patentschrift bekannt, mit einer am seitlich vorkragenden Gehäuseteil befindlichen und der Befestigung eines Stellgliedes des Überströmventils dienenden Flanschfläche versehen ist, gegen die eine Stirnfläche am Überströmventil druckdicht verspannbar ist, der Steuerkanal zur Vermeidung unzulässig großer Toträume als Sacklochbohrung von der Flanschfläche ausgehend in den seitlich vorkragenden Gehäuseteil bis zu einer Verbindungsstelle mit dem Querkanal gebohrt werden.

Eine .besonders vorteilhafte Ausgestaltung des Erfindungsgegenstandes ergibt sich aus den im Kennzeichenteil des Anspruchs 3 angegebenen Merkmalen. So kann das als eine alle Ventilbauteile umfassende Baueinheit ausgebildete Überströmventil für sich allein gefertigt und geprüft und danach an dem vorkragenden Gehäuseteil der Pumpedüse angeflanscht werden. Die beiden, einen sehr hohen Druckunterschied aufweisenden Abschnitte des Überströmkanals werden durch die auf einfache Weise plan zu schleifenden, einen Dichtspalt bildenden Flächen, der Flanschfläche am vorkragenden Gehäuseteil und der Stirnfläche des Überströmventils, einwandfrei gegeneinander abgedichtet.

Um die von dem unter Einspritzdruck stehenden und von der Mantelfläche des Pumpenkolbens abgedichteten Querkanal ausgehenden, den Pumpenkolben einseitig gegen die Wand der Zylinderbohrung andrückenden Seitenkräfte zu kompensieren, können gemäß den kennzeichnenden Merkmalen der Ansprüche 4 oder 5 ausgebildete Druckausgleichsnuten in die Mantelfläche des Pumpenkolbens oder in die Wand der Zylinderbohrung eingebracht werden.

### Zeichnung

Zwei Ausführungsbeispiele der erfindungsgemäß ausgestalteten Pumpedüse sind in der Zeichnung dargestellt und werden anschließend näher beschrieben. Es zeigt Figur 1 einen Längsschnitt durch das erste Ausführungsbeispiel und Figur 2 einen Teilquerschnitt längs der Linie II-II in Figur 1, jedoch durch das zweite, Druckausgleichsnuten in der Zylinderbohrung aufweisende Ausführungsbeispiel.

### Beschreibung der Ausführungsbeispiele

Das in Figur 1 dargestellte erste Ausführungsbeispiel einer erfindungsgemäßen, elektrisch gesteuerten Pumpedüse 10 besteht aus einer in nicht näher dargestellter, jedoch bekannter Weise von einer Nockenwelle mechanisch angetriebenen Kolbeneinspritzpumpe 9, deren mit 11 bezeichnetes Pumpengehäuse einen mit konstantem Hub angetriebenen und in einer Zylinderbohrung 12 geführten Pumpenkolben 13 aufnimmt und stirnseitig eine mittels einer Schraubhülse 14 unter Zwischenschaltung eines Druckventils 15 befestigte Einspritzdüse 16 bekannter und deshalb nicht näher dargestellter Bauart trägt. Der Pumpenkolben 13 wird von bekannten, deshalb nur durch einen Pfeil A angedeuten Antriebsmitteln über einen Pumpenstößel 17 entgegen der Rückstellkraft einer Stößelfeder 18 angetrieben. Er begrenzt mit seiner Stirnfläche 19 einen in der Zylinderbohrung 12 befindlichen Pumpenarbeitsraum 21, der einspritzdüsenseitig vom Druckventil 15 abgeschlossen und über einen Druckkanal 53 mit der Einspritzdüse 16 verbindbar ist.

Dem Pumpenarbeitsraum 21 wird in der gezeichneten äußeren Totpunktlage des Pumpenkolbens 13 von einer Förderpumpe 22 unter niedrigem Zulaufdruck von z. B. 4 bar stehender Kraftstoff zugeführt. Dieser Kraftstoff gelangt dabei von der Förderpumpe 22 über eine Förderleitung 23 und mindestens eine Öffnung 24 in der Wand der Schraubhülse 14 in einen das Druckventil 15 umgebenden Niederdruckraum 25 innerhalb der Schraubhülse 14 und von dort über einen Zulaufkanal 26 in den Pumpenarbeitsraum 21. Der Niederdruckraum 25 und der Pumpenarbeitsraum 21 sind außerdem über einen von einem Überströmventil 27 steuerbaren Überströmkanal 28 in der gezeichneten Offenstellung dieses Ventils miteinander verbunden.

Der Zulaufdruck des dem Niederdruckraum 25 von der Förderpumpe 22 über die Förderleitung 23 zugeführten Kraftstoffes ist durch ein Druckbegrenzungsventil 29 bestimmt, das in eine Rücklaufleitung 31 eingesetzt ist. Diese Rücklaufleitung 31 ist als Teil einer zu den weiteren Pumpedüsen der gleichen Brennkraftmaschine führenden Ringleitung unterbrochen gezeichnet und führt letztlich den überschüssigen Kraftstoff zu einem Tank 32 zurück.

Das als 2/2-Wegeventil arbeitende Überströmventil 27 ist ein Magnetventil, das in Figur 1 zur Darstellung seiner Steuerfunktion nur teilweise geschnitten eingezeichnet und bezüglich seiner speziellen Ausgestaltung Gegenstand einer Parallelanmeldung ist.

Das Überströmventil 27 ist als Nadelventil ausgebildet, dessen Ventilglied 33 durch ein von einem Elektromagneten gebildetes elektrisches Stellglied 34 betätigt vird und im Bereich seines dem Stellglied 34 abgewandten Endabschnittes von einem Druckraum 35 umgeben ist. Dieser Druckraum 35 ist einerseits über einen ersten Abschnitt 28a des Überströmkanals 28 dauernd mit dem Pumpenarbeitsraum 21 verbunden und andererseits über einen gestrichelt in Figur 1 eingezeichneten zweiten Abschnitt 28b des Überströmkanals 28 mit dem Niederdruckraum 25 verbindbar. Die in Figur 1 offene Verbindung vom Druckraum 35 zum Niederdruckraum 25 trägt am Übergang vom Druckraum 35 zu dem zweiten Abschnitt 28b des Überströmkanals 28 einen von einer konischen Schließfläche 33a am Ventilglied 33 verschließbaren konischen Ventilsitz 36.

Damit die Pumpedüse 10 ohne größere Schwierigkeiten am Zylinderkopf der Dieselbrennkraftmaschine untergebracht werden kann, ist das Überströmventil 27 an einem am Pumpengehäuse 11 in Höhe der Zylinderbohrung 12 seitlich vorkragenden Gehäuseteil 11a befestigt. In dieses Gehäuseteil 11a hinein erstreckt sich der vom Pumpenarbeitsraum 21 ausgehende erste Abschnitt 28a des Überströmkanals, der zur Erzielung der erfindungsgemäß wichtigen gedrängten Bauweise aus einer an den Pumpenarbeitsraum 21 angeschlossenen, zum Überströmventil 27 hin seitlich zur Zylinderbohrung 12 versetzt angeordneten Stichbohrung 37, einem vom Überströmventil 27 beherrschten Steuerkanal 38 und einem diese Stichbohrung 37 mit dem Steuerkanal 38 verbindenden Querkanal 39 besteht.

Der Querkanal 39 erstreckt sich in Form einer schräg verlaufenden Stichbohrung von der mit 11 bezeichneten, dem seitlichen vorkragenden Gehäuseteil 11a abgevandten Gehäuseseite her durch die Zylinderbohrung 12 hindurch bis zum Steuerkanal 38, schneidet dabei die Stichbohrung 37 an und bildet an dieser Stelle eine Mündungsstelle 37a mit der Stichbohrung 37. Der Querkanal 39 ist so gelegt, daß er die Zylinderbohrung 12 in einem Bereich durchquert, der in jeder Hublage des Pumpenkolbens 13 von dessen Mantelfläche 13a abgedeckt ist. Damit wird ohne zusätzliche Dichtmittel der bei gesperrtem Überströmventil 27 unter Einspritzdruck stehende erste, aus der Stichbohrung 37, dem Steuerkanal. 38 und dem Querkanal 39 bestehende Abschnitt 28a des Überströmkanals 28 mittels der Mantelfläche 13a des Pumpenkolbens 13 abgedichtet.

Am seitlich vorkragenden Gehäuseteil 11a befindet sich eine rechtwinklig zur Längsachse des Pumpenkolbens 13 angeordnete, der Befestigung des Überströmventils 27 dienende Flanschfläche 11 gegen die eine Stirnfläche 27a des Überströmventils 27 druckdicht verspannt ist.

Das Überströmventil 27 ist als eine sowohl das Stellglied 34 als auch alle Ventilbauteile, z. B. Ventilglied 33, Druckraum 35 und Ventilsitz 36, umfassende Baueinheit ausgebildet und weist außerdem in seiner Stirnfläche 27a mündende Anschlußkanäle 41a und 41b für die beiden Abschnitt 28a und 28b des Überströmkanals 28 auf. Durch den zwischen der Flanschfläche 11b am vorkragenden Gehäuseteil 11a und der Stirnfläche 27a des Überströmventils eine metallische Abdichtung sicherstellenden Dichtspalt ist der Steuerkanal 38 im ersten Abschnitt 28a des Überströmkanals 28 gegenüber einem ebenfalls von der Flanschfläche 11 b ausgehend in den seitlich vorkragenden Gehäuseteil 11a gebohrten Teilabschnitt des zweiten Abschnittes 28b des Überströmkanals 28 einwandfrei abgedichtet. Damit ergeben sich an allen Bauteilen einfach herzustellende Dichtflächen und Bohrungen, die eine einwandfreie Funktion der vom Überströmventil 27 bewirkten Steuerung des Einspritzbeginns und der Fördermenge sicherstellen.

Zum Ausgleich der während der Einspritzung von der unter Einspritzdruck stehenden Querbohrung 39 auf dem Pumpenkolben 13 einwirkenden Seitenkraft ist die Mantelfläche 13a des Pumpenkolbens 13 mit zwei dauernd mit dem Pumpenarbeitsraum 21 verbundenen, als Längsnuten ausgebildeten Druckausgleichsnuten 42 versehen. Diese Druckausgleichsnuten 42 sind symmetrisch zur Längsachse des Querkanals 39 mit seitlichem Abstand zueinander und zu der den vorkragenden Gehäuseteil 11a abgewandten Gehäuseseite 11c hinweisend in die Mantelfläche 13a des Pumpenkolbens 13 eingearbeitet. Dieser Abstand entspricht dem in Figur 2 zum zweiten Ausführungsbeispiel dargestellten Abstand a.

Das zweite, in Figur 2 in einem Teilquerschnitt längs der Linie 11-11 in Figur 1 dargestellte Ausführungsbeispiel unterscheidet sich von dem ersten, in Figur 1 dargestellten Ausführungsbeispiel lediglich durch die abgewandelte Anordnung zweier in die Wand der Zylinderbohrung eingebrachter Druckausgleichsnuten. Da lediglich das Pumpengehäuse und der Pumpenkolben abweichend gestaltet sind, erhalten diese und deren abgeänderte Bauteile eine um 100 erhöhte Bezugszahl, die anderen unveränderten Bauteile sind vie bei Figur 1 bezeichnet.

Den beiden Druckausgleichsnuten 42 in Figur 1 entsprechen in Figur 2 die in die Wand der Zylinderbohrung 112 eingearbeiteten Druckausgleichsnuten 142, die symmetrisch zur Längsachse des Querkanals 39 und mit einem seitlichen Abstand a zueinander in die Wand der Zylinderbohrung 112 in Form von Längsnuten eingearbeitet sind. Sie liegen dabei dem unter Einspritzdruck setzbaren Teil des Querkanals 39 gegenüber, d. h. sie weisen zu der dem seitlich vorkragenden Gehäuseteil 11 abgewandten Gehäuseseite 11c hin. Damit diese Druckausgleichsnuten 142 immer mit dem Pumpenarbeitsraum 21 verbunden bleiben, müssen sie bis auf die tiefste Stelle des Pumpenarbeitsraums 21 hinunter ausgeführt werden.

Die Wirkungsweise der vorstehend beschriebenen Kraftstoffeinspritzpumpe wird nachfolgend anhand des in Figur 1 dargestellten Ausführungsbeispiels beschrieben :
Beginnt der Pumpenkolben 13, ausgehend von seiner in Figur 1 dargestellten äußeren Totpunktlage seinen Druckhub, dann wird der von der Förderpumpe 22 dem Pumpenarbeitsraum 21 zugeführte Kraftstoff beim ersten Hubteil sowohl über den Zulaufkanal 26 als auch über den bei stromlosem Überströmventil 27 offenen Überströmkanal 28 in den Niederdruckraum 25 zurückgedrückt. Nach Verschließen des Zulaufkanals 26 wird so lange noch Kraftstoff über den Überströmkanal 28 verdrängt, bis zur Einleitung des wirksamen Förderbeginns das Überströmventil 27 mittels des Ventilgliedes 33 seinen Ventilsitz 36 abschließt. Der jetzt schlagartig sich im Pumpenarbeitsraum 21 aufbauende Kraftstoffdruck öffnet das Druckventil 15, und der Kraftstoff wird über den Druckkanal 53 zur Einspritzdüse 16 gefördert. Von dort gelangt er in bekannter Weise in den Brennraum der Brennkraftmaschine.

Zur Beendigung der Kraftstofförderung wird die Stromzufuhr zum Stellglied 34 des Überströmventils 27 entsprechend den in einem elektronischen Regelgerät ermittelten Betriebsdaten abgeschaltet. Das Überströmventil 27 wird dabei in seine in Figur 1 gezeichnete Offenstellung umgeschaltet. Dadurch fällt der Druck im Pumpenarbeitsraum 21 schlagartig ab, und die Einspritzdüse 16 und das Druckventil 15 schließen, so daß die Einspritzung beendet ist.

Der während der bei geschlossenem Überströmventil 27 stattfindenden Kraftstoffeinspritzung unter Einspritzdruck stehende erste Abschnitt 28a des Überströmkanals 28 ist durch die erfindungsgemaß als Dichtmittel dienende Mantelfläche 13a des Pumpenkolbens 13 in seinem mittleren, vom Querkanal 39 gebildeten Bereich ohne zusätzliche Dichtmittel abgedichtet, wodurch Pumpenausfälle wegen zu starkem Leckkraftstoffaustritt oder wegen totalem Druckausfall bei zerstörten Dichtstellen vermieden werden.

## Patentansprüche

1. Elektrisch gesteuerte Pumpedüse für die Kraftstoffeinspritzung bei Dieselbrennkraftmaschinen,
mit einem eine Kolbeneinspritzpumpe (9) aufnehmenden und eine Einspritzdüse (16) tragenden Pumpengehäuse (11),
mit einem mit konstantem Hub angetriebenen, in einer Zylinderbohrung (12) geführten und einen Pumpenarbeitsraum (21) begrenzenden Pumpenkolben (13),
mit einem elektrisch betätigbaren Überströmventil (27), das zwischen einem dauernd mit dem Pumpenarbeitsraum (21) verbundenen ersten Abschnitt (28a) und einem zum Niederdruckraum (25) führenden zweiten Abschnitt (28b) des Überströmkanals (28) eingesetzt ist und mittels dessen die ansonsten offene Verbindung zwischen diesen beiden Abschnitten zur Steuerung der Kraftstoffeinspritzung sperrbar ist,
mit einem am Pumpengehäuse (11) in Höhe der Zylinderbohrung (12) seitlich vorkragenden, das Überströmventil (27) aufnehmenden Gehäuseteil (11 a), in das sich der vom Pumpenarbeitsraum (21) ausgehende erste Abschnitt (28a) des Überströmkanals (28) hinein erstreckt, der aus einer an den Pumpenarbeitsraum (21) angeschlossenen, zum Überströmventil (27) hin seitlich zur Zylinderbohrung (12) versetzt angeordneten Stichbohrung (37), einen vom Überströmventil (27) beherrschten Steuerkanal (38) und einem diese Stichbohrung (37) mit dem Steuerkanal (38) verbindenden Querkanal (39) besteht, dadurch gekennzeichnet, daß sich der Querkanal (39) von der dem seitlich vorkragenden Gehäuseteil (11a) abgewandten Gehäuseseite (11c) her durch die Zylinderbohrung (12, 112) hindurch, eine Mündungsstelle (37a) der Stichbohrung (37) aufnehmend zum Steuerkanal (38) hin erstreckt und die Zylinderbohrung (12,112) in einem in jeder Hublage des Pumpenkolbens (13, 113) von dessen Mantelfläche (13a) abgedeckten Bereich durchquert.

2. Pumpedüse nach Anspruch 1, mit einer am seitlich vorkragenden Gehäuseteil (11a) befindlichen und der Befestigung des Überströmventils (27) dienenden Flanschfläche (11b), gegen die eine Stirnfläche (27a) am Überströmventil (27) druckdicht verspannbar ist, dadurch gekennzeichnet, daß der Steuerkanal (38) im seitlich vorkragenden Gehäuseteil (11a) als Sacklochbohrung von der Flanschfläche (11b) ausgehend und in den Querkanal (39) einmündend gebohrt ist.

3. Pumpedüse nach Anspruch 2, dadurch gekennzeichnet, daß das Überströmventil (27) als eine sowohl das Stellglied (34) als auch alle Ventilbauteile umfassende und in seiner Stirnfläche (27a) mündende Anschlußkanäle (41a, 41b) für die beiden Abschnitte (28a, 28b) des Überströmkanals (28) aufweisende Baueinheit ausgebildet ist und daß durch den zwischen der Flanschfläche (11 b) am vorkragenden Gehäuseteil (11a) und der Stirnfläche (27a) des Überströmventils (27) gebildeten Dichtspalt der Steuerkanal (38) im ersten Abschnitt (28a) des Überströmkanals (28) gegenüber einem ebenfalls von der Flanschfläche (11 b) ausgehend in den seitlich vorkragendem Gehäuseteil (11a) gebohrten Teilabschnitt des zweiten Abschnittes (28b) des Überströmkanals (28) abgedichtet ist.

4. Pumpedüse nach einem der Ansprüche 1 bis 3, dadurch gekennzeichnet, daß mindestens zwei dauernd mit dem Pumpenarbeitsraum (21) verbundene Druckausgleichsnuten (42) symmetrisch zur Längsachse des Querkanals (39), mit seitlichem Abstand zueinander und zu der dem seitlich vorkragenden Gehäuseteil (11a) abgewandten Gehäuseseite (11c) hinweisend in die Mantelfläche (13a) des Pumpenkolbens (13) eingearbeitet sind.

5. Pumpedüse nach einem der Ansprüche 1 bis 3, dadurch gekennzeichnet, daß mindestens zwei dauernd mit dem Pumpenarbeitsraum (21) verbundene Druckausgleichsnuten (142) symmetrisch zur Längsachse des Querkanals (39), mit seitlichem Abstand (a) zueinander und zu der dem seitlich vorkragenden Gehäuseteil (11a) abgewandten Gehäuseseite (11c) hinweisend in die Wand der Zylinderbohrung (112) eingearbeitet sind.

## Claims

1. Electrically controlled monobloc injection pump and nozzle for the fuel injection of diesel engines, having a pump housing (11) which receives a piston injection pump (9) and supports an injection nozzle (16), having a pump piston (13) driven with constant stroke, guided in a cylinder bore (12) and delimiting a pump chamber (21), having an electrically actuable overflow valve (27) which is inserted between a first section (28a) permanently connected to the pump chamber (21), and a second section (28b) of the overflow duct (28) which leads to the lowpressure chamber (25), and by means of which the otherwise open connection between these two sections can be shut off in order to control the fuel injection, having a housing part (11a) which projects laterally on the pump housing (11) at the height of the cylinder bore (12) which receives the overflow valve (27) and into which the first section (28a) of the overflow duct (28) which starts from the pump chamber (21) extends which comprises a tap bore (37) connected to the pump chamber (21) and arranged staggered laterally to the cylinder bore (12) towards the overflow valve (27), a control duct (38) governed by the overflow valve (27) and a cross duct (39) which connects this tap bore (37) to the control duct (38), characterized in that the cross duct (39) extends from the housing side (11 c) remote from the laterally projecting housing part (11a) through the cylinder bore (12, 112), receiving a junction point (37a) of the tap bore (37), towards the control duct (38) and crosses the cylinder bore (12, 112) in a region which is masked by the envelope surface (13a) of the pump piston (13, 113) in each of its stroke positions.

2. Monobloc injection pump and nozzle according to Claim 1, having a flange surface (11b) located on the laterally projecting housing part (11 a) and serving to fasten the overflow valve (27), against which an end face (27a) on the overflow valve (27) can be clamped pressure-tight, characterized in that the control duct (38) is bored in the laterally projecting housing part (11a) as a blind bore starting from the flange surface (11b) and leading into the cross duct (39).

3. Monobloc injection pump and nozzle according to Claim 2, characterized in that the overflow valve (27) is constructed as a subassembly which comprises both the control element (34) and all the valve components and exhibits connecting ducts (41a, 41b) leading to its end face (27a) for the two sections (28a, 28b) of the overflow duct (28), and that the control duct (38) in the first section (28a) of the overflow duct (28) is sealed relative to a partial section of the second section (28b) of the overflow duct (28) which is likewise bored into the laterally projecting housing part (11a) starting from the flange surface (11 b) by the sealing gap formed between the flange surface (11b) on the projecting housing part (11 a) and the end face (27a) of the overflow valve (27).

4. Monobloc injection pump and nozzle according to one of Claims 1 to 3, characterized in that at least two pressure compensation grooves (42) connected permanently to the pump chamber (21) are machined into the envelope surface (13a) of the pump piston (13) symmetrically to the longitudinal axis of the cross duct (39) at a mutual lateral interval and facing the housing side (11c) remote from the laterally projecting housing part (11 a).

5. Monobloc injection pump and nozzle according to one of Claims 1 to 3, characterized in that at least two pressure compensation grooves (142) connected permanently to the pump chamber (21) are machined into the wall of the cylinder bore (112) symmetrically to the longitudinal axis of the cross duct (39) at a mutual lateral interval (a) and facing the housing side (11c) remote from the laterally projecting housing part (11 a).

## Revendications

1. Combiné pompe-injecteur commandé électriquement pour l'injection de carburant dans des moteurs Diesel, avec un carter de pompe (11), recevant une pompe d'injection à piston (9) et portant un injecteur (10), avec un piston de pompe (13) entraîné avec une course constante, guidée dans un alésage de cylindre (12) et délimitant une enceinte de travail de pompe (21), avec une soupape de surcharge (27) susceptible d'être actionnée électriquement, introduite entre une première section (28a) du canal de surcharge (28) reliée de manière durable à l'enceinte de travail de pompe (21) et une deuxième section (28b) du canal de surcharge (28) conduisant à une enceinte de basse pression (25) et soupape au moyen de laquelle la liaison autrement ouverte entre les deux sections est susceptible d'être bloquée pour la commande de l'injection de carburant, avec une partie de carter (11a) émergeant latéralement sur le carter de pompe (11), à hauteur de l'alésage de cylindre (12), recevant la soupape de surcharge (27), partie de carter dans laquelle s'étend la première section (28a) du canal de surcharge (28) sortant de l'enceinte de travail de pompe (21), se composant d'un alésage de piquage (37) raccordé à l'enceinte de travail de pompe (21), disposé décalé latéralement par rapport à l'alésage de cylindre (12) sur la soupape de surcharge (27), d'un canal de commande (38) contrôlé par la soupape de surcharge (27) et d'un canal transversal (39) reliant cet alésage de piquage (37) au canal de commande (38), caractérisé en ce que le canal transversal (39) s'étend depuis le côté de carter (11c) opposé à la partie de carter (11a) émergeant latéralement, en recevant un point d'embouchure (37a) de l'alésage de piquage (37), en allant vers le canal de commande (38) et traversant l'alésage de cylindre (12, 112) en une zone recouverte en chaque position de la course du piston de pompe (13, 113) par sa surface d'enveloppe (13a).

2. Combiné pompe-injecteur selon la revendication 1, avec une surface de bride (11b) se trouvant sur la partie de carter (11a) émergeant latéralement, servant à la fixation de la soupape de surcharge (27), contre laquelle on peut fixer de manière étanche à la pression une surface frontale (27a) se trouvant sur la soupape de surcharge (27), caractérisé en ce que le canal de commande (38) est percé dans la partie de carter (11a) émergeant latéralement, sous forme de trou borgne sortant de la surface de bride (11b) et débouchant dans le canal transversal (39).

3. Combiné pompe-injecteur selon la revendication 2, caractérisé en ce que la soupape de surcharge (27) est réalisée sous forme d'unité structurelle comprenant aussi bien l'élément de réglage (34) que toutes les parties structurelles de soupape et présentant des canaux de raccordement (41a, 41 b) pour les deux sections (28a, 28b) du canal de surcharge (28), canaux débouchant dans la surface frontale (27a), et en ce que l'interstice d'étanchéité du canal de commande (38) formé dans la première section (28a) du canal de surcharge (28), entre la surface de bride (11 b) sur la partie de carter (11a) émergeante et la surface frontale (27a) de la soupape de surcharge (27), est isolée de manière étanche vis-à-vis d'une section partielle de la deuxième section (28b) du canal de surcharge (28) percée dans la partie de carter (11a) émergeant latéralement, sortant également de la surface de bride (11b).

4. Combiné pompe-injecteur selon l'une des revendications 1 à 3, caractérisé en ce qu'au moins deux gorges d'équilibrage de pression (42) reliées à l'enceinte de travail de pompe (21) sont usinées symétriquement par rapport à l'axe longitudinal du canal transversal (39), avec un écartement mutuel et tournées du côté de carter (11c) opposé à la partie de carter (11 a) émergeant latéralement, dans la surface d'enveloppe (13a) du piston de pompe (13).

5. Combiné pompe-injecteur selon l'une des revendications 1 à 3, caractérisé en ce qu'au moins deux gorges d'équilibrage de pression (142) reliés de manière durable à l'enceinte de travail de pompe (21) sont usinées symétriquement par rapport à l'axe longitudinal du canal transversal (39), avec un écartement mutuel latéral (a) et tournées du côté de carte (11 c) opposé à la partie de carter (11a) émergeant latéralement, dans la paroi de l'alésage de cylindre (112).
